# EUROPÄISCHE PATENTSCHRIFT

(11) **EP 1 898 002 B1**
(45) Veröffentlichungstag und Bekanntmachung des Hinweises auf die Patenterteilung: **11.03.2009**
(21) Anmeldenummer: 07115581.6
(22) Anmeldetag: 04.09.2007
(51) Int. Cl.: E01F 15/04

(54) **Schutzeinrichtung an Verkehrswegen**
Protection device on roadways
Dispositif de protection sur voies de circulation

(30) Priorität: 05.09.2006 DE 202006013759 U
(43) Veröffentlichungstag der Anmeldung: 12.03.2008
(73) Patentinhaber: Outimex AG, 10779 Berlin (DE)
(72) Erfinder: DYRSCHKA, Manfred, 12167, Berlin (DE)
(74) Vertreter: Müller, Wolfram Hubertus

(56) Entgegenhaltungen:
- EP-A- 1 624 111
- WO-A-03/104568
- DE-A1- 1 937 079
- DE-U1-0202005 019 02
- FR-A- 2 341 704
- FR-A- 2 442 985
- FR-A- 2 678 007

## Beschreibung

Die vorliegende Erfindung betrifft eine Schutzeinrichtung an Verkehrswegen nach dem Oberbegriff des Anspruchs 1.

Aus dem Stand der Technik sind zahlreiche Schutzeinrichtungen an Verkehrswegen bekannt. Diese Schutzeinrichtungen sind jeweils so gestaltet, dass sie eine möglichst hohe Stabilität aufweisen, um Fahrzeugen, die vom Verkehrsweg abgekommen sind, standzuhalten und um diese Fahrzeuge wieder zurück auf den Verkehrsweg zu leiten.

Um die gewünschte Stabilität zu erreichen, weisen die Schutzeinrichtungen des Standes der Technik verschiedene stabilitätsbegünstigende Merkmale auf. So sind sie einerseits aus massiven Materialien gefertigt und oftmals mit zwei oder mehr Leitelementen versehen, die für eine Stabilitätserhöhung sorgen. Mit einer solchen Bauweise einher gehen ein hoher Materialaufwand der Schutzeinrichtungen des Standes der Technik. Die einzelnen Teile bekannter Schutzeinrichtungen sind mittels Schraubverbindungen miteinander verbunden.

Die EP 1 624 111 A1 beschreibt eine Leiteinrichtung aus mindestens zwei horizontal übereinander angeordneten kastenprofilförmig ausgebildeten Leitelementen, die jeweils durch ein Kastenprofil kleineren Querschnitts, das im Innern jedes Leitelements verläuft, mit Pfosten der Leiteinrichtung verbunden ist.

Die FR 2 341 704 A und die FR 2 442 985 A betreffen Leitplankeneinrichtungen, bei denen ein längliches, seitlich geöffnetes kastenförmiges Profil mittels eines flach ausgebildeten Verbindungselements, welches in die Kastenprofile eingeführt wird, an einem Pfosten befestigt wird. Durch Anziehen einer Schraube wird eine zusätzliche Klemmung zwischen dem Verbindungselement und dem kastenförmigen Profil erzielt, so dass sich eine feste Verbindung ergibt.

Die DE 20 2005 019020 U beschreibt eine Schutzeinrichtung gemäß dem Oberbegriff des Anspruchs 1, wobei die Schutzeinrichtung, einen horizontalen Schutzplankenstrang aus schussweise aneinander gesetzten metallischen Kastenprofilen umfasst, wobei zumindest an einem Ende des horizontalen Schutzplankenstrangs eine Absenkung vorgesehen ist, welche zumindest ein an das Ende des letzten horizontalen Kastenprofils angeschlossenes, in Richtung des Bodens geneigt verlaufendes Kastenprofil aufweist. Dabei sind das Ende des horizontalen Kastenprofils und das Ende des geneigten Kastenprofils durch einen Stoßverbinder verbunden, welcher in die jeweiligen Enden eingesteckt ist.

Die WO 03/104568 A1 beschreibt eine Leiteinrichtung, die aus einzelnen kastenprofilförmig ausgestalteten Segmenten besteht. Diese Segmente weisen an einem ihrer Enden jeweils einen sich verjüngenden Verlauf auf, so dass sie durch Ineinanderstecken und anschließendes Verschrauben miteinander verbunden werden können.

Die DE 1937 079 A1 beschreibt eine Leitplankeneinrichtung, die aus einer Reihe von Pfosten besteht, an deren oberem Ende jeweils mittels eines Verbindungskopfes ein waagrecht verlaufendes Zwischenstück befestigt ist, wobei die freien Enden der Zwischenstücke eine Leitplanke tragen und wobei an der Verbindungsstelle zwischen dem Pfosten und dem Zwischenstück eine Sollbruchstelle vorgesehen ist. Dabei ist der Verbindungskopf lotrecht verstellbar am zugehörigen Pfosten angebracht und die Sollbruchstelle am Verbindungskopf außerhalb des Überlappungsbereiches von Pfosten und Kopf vorgesehen.

Der vorliegenden Erfindung liegt die Aufgabe zugrunde, eine Schutzeinrichtung zu schaffen, die einfach montiert werden kann und eine hohe Stabilität aufweist.

Diese Aufgabe wird mit einer Schutzeinrichtung an Verkehrswegen mit den Merkmalen des Anspruchs 1 gelöst. Bevorzugte und vorteilhafte Ausgestaltungen sind in den Unteransprüchen angegeben.

Die Schutzeinrichtung weist auf: mindestens einen Pfosten, der in dem Boden unterhalb der Schutzeinrichtung verankerbar ist, mindestens ein Stabilisierungselement, das als Kastenprofil (d. h. als Hohlprofil mit im wesentlichen rechteckigem oder quadratischem Querschnitt) ausgebildet und dem Pfosten verbunden ist, und mindestens ein Leitelement, welches durch mindestens ein Distanzelement ebenfalls mit dem Pfosten verbunden ist. Die erfindungsgemäße Schutzeinrichtung zeichnet sich dadurch aus, dass zur Verbindung des Stabilisierungselements bzw. Kastenprofils mit dem Pfosten mindestens ein Verbindungselement vorgesehen ist, das einerseits mit dem Pfosten verbunden ist und das andererseits formschlüssig in dem Kastenprofil angeordnet ist.

Dabei weist das als Kastenprofil ausgebildete Stabilisierungselement eine Öffnung auf, die an der Unterseite des Stabilisierungselements ausgebildet ist und in dessen Längsrichtung verläuft. Durch diese Öffnung ist das Verbindungselement bei der Montage in das Kastenprofil einbringbar und bei der Demontage aus diesem entfernbar. Das Kastenprofil sitzt dabei so auf den Pfosten, dass es die Oberkanten der Pfosten überdeckt. Das Verbindungselement weist eine im Wesentlichen plattenförmige Hauptfläche auf, die mit Aussparungen versehen sein kann und die im montierten Zustand im Wesentlichen senkrecht zur Längserstreckungsrichtung des Stabilisierungselements orientiert ist.

Die erfindungsgemäße Lösung kommt ohne Befestigungselemente wie Schrauben zwischen dem Verbindungselement und dem Stabilisierungselement aus, so dass größere Toleranzen hinsichtlich des Abstands der einzelnen Pfosten zueinander möglich sind. Es spielt für die erfindungsgemäße Befestigung des Stabilisierungselements an den Pfosten jeweils mittels eines Verbindungselements infolge des Verzichts auf Befestigungselemente keine wesentliche Rolle, ob der Abstand zwischen den einzelnen Pfosten stets gleich ist. Somit ist die Montage der erfindungsgemäßen Schutzeinrichtung gegenüber den bekannten Schutzeinrichtungen vereinfacht.

Bevorzugt erstreckt sich die Öffnung im Stabilisierungselement bzw. Kastenprofil über die gesamte Länge des Stabilisierungselements. Dies erleichtert die Herstellung des Stabilisierungselements und reduziert den dazu benötigten Materialaufwand.

Damit das Verbindungselement durch die Öffnung in das Stabilisierungselement eingebracht werden kann, ist seine Hauptfläche zu Beginn der Montage des Stabilisierungselements am Verbindungselement vorzugsweise im Wesentlichen parallel zur Längserstreckungsrichtung des Hohlprofils angeordnet. Während der Montage wird das Verbindungselement im Hohlprofil gedreht, so dass seine Hauptfläche einen Winkel zwischen etwa 0° und etwa 90° zur Längserstreckungsrichtung des Hohlprofils aufweist. Dadurch wird das Verbindungselement in die Position verbracht, die es im montierten Zustand vorzugsweise einnimmt.

Das Verbindungselement ist also derart ausgebildet, dass seine Hauptfläche während der Montage am Stabilisierungselement von einer Ausgangsposition, in der die Hauptfläche im Wesentlichen parallel zur Längserstreckungsrichtung des Hohlprofils verläuft und in die Öffnung des Hohlprofils einbringbar ist, in eine Endposition, in der die Hauptfläche im Wesentlichen senkrecht zur Längserstreckungsrichtung des Hohlprofils verläuft, verschwenkbar ist.

Zur Erhöhung der Stabilität des Verbindungselements weist dieses vorzugsweise mindestens einen seitlichen Randbereich auf, der winklig an der Hauptfläche angeordnet ist. Dabei ist es vorteilhaft, wenn zwischen dem mindestens einen Randbereich und der Hauptfläche ein Winkel von 85° bis 95° ausgebildet ist, wobei insbesondere eine rechtwinklige Anordnung bevorzugt ist. Der mindestens eine Randbereich weist vorteilhafterweise eine Breite auf, die geringer ist als die Breite der Hauptfläche. Als Breite des Randbereichs wird dabei dessen kürzere Ausdehnung in einer Ebene verstanden, die der Randbereich in einem Winkel zur Hauptfläche ausbildet. Die Breite der Hauptfläche ist die Ausdehnung der Hauptfläche, die sich im montierten Zustand im Wesentlichen senkrecht zur Längserstreckungsrichtung des Stabilisierungselements bzw. Hohlprofils erstreckt.

Vorzugsweise weist das Verbindungselement zwei abgewinkelte Randbereiche auf, so dass sich eine im Querschnitt Z-förmige Gestalt des Verbindungselements ergibt. Auf diese Weise wird eine hohe Stabilität des Verbindungselements erreicht.

Die formschlüssige Verbindung zwischen dem Verbindungselement und dem Hohlprofil wird vorzugsweise dadurch erreicht, dass das Hohlprofil das Verbindungselement insbesondere mit mindestens einem unteren Abschnitt umgreift, so dass es das Verbindungselement hinterschneidet. Der untere Abschnitt ist dabei vorzugsweise der zur Öffnung benachbart angeordnete Bereich des Hohlprofil. Eine hinterschneidende Verbindung zwischen beiden Elementen ist insbesondere dann gewährleistet, wenn so viele Schenkel oder Flächen des Hohlprofils um das Verbindungselement greifen, dass die beiden Elemente nicht mehr ohne Verdrillung oder Verdrehung voneinander gelöst werden können.

Neben der formschlüssigen Verbindung wird bevorzugt zusätzlich eine kraftschlüssige Verbindung zwischen dem Hohlprofil und dem Verbindungselement dadurch bereitgestellt, dass das Verbindungselement mit seinem mindestens einen seitlichen Randbereich gegen mindestens eine innere Seitenfläche des Hohlprofils drückt und dadurch eine Klemmung zwischen dem Hohlprofil und dem Verbindungselement aufbaut.

Die Verbindung zwischen dem Hohlprofil und dem Verbindungselement ist vorzugsweise so ausgestaltet, dass sie durch eine Kraft, die auf die Schutzeinrichtung infolge eines Aufpralls eines Fahrzeugs einwirkt, wieder lösbar ist. Das heißt, dass sich das Stabilisierungselement bei einer ausreichend hohen Krafteinwirkung auf die Schutzeinrichtung aus dem Verbindungselement ausdreht und bereits dabei sowie durch eine anschließende Verformung Energie aus dem Aufprall des Fahrzeugs absorbieren kann.

Um eine Befestigung des Verbindungselements am Pfosten zu erreichen, weist das Verbindungselement vorzugsweise einen länglichen Durchbruch, insbesondere ein Langloch auf, der in einem unteren Abschnitt des Verbindungselements angeordnet ist. Dieser untere Abschnitt des Verbindungselements ist dabei nicht innerhalb des Stabilisierungselements angeordnet. Um eine sichere Fixierung des Verbindungselements an dem Pfosten zu erreichen, ist es vorzugsweise durch mindestens ein Befestigungsmittel an dem Pfosten fixiert. Als solches Befestigungsmittel kommt insbesondere eine Schraube oder eine Niete in Betracht.

Das Distanzelement weist vorzugsweise einen Befestigungsbereich mit Durchbrüchen auf, in dem es durch mindestens ein Befestigungselement mit dem Pfosten verbunden ist, wobei das Befestigungselement dazu durch einen der in den Befestigungsbereich des Distanzelements angeordneten Durchbrüche greift. Ferner ist die Anzahl der Durchbrüche im Befestigungsbereich des Distanzelements bevorzugt größer als die Anzahl der Befestigungselemente, die durch die Durchbrüche hindurch greifen.

In einer bevorzugten Ausgestaltung der Erfindung ist die Gesamthöhe der Schutzeinrichtung, gemessen von der Oberkante des Bodens, auf dem die Schutzeinrichtung angeordnet ist, bis zur Oberkante des Stabilisierungselements oder bis zur Oberkante des Pfostens, größer als 80 cm und kleiner oder gleich 90 cm.

Durch den Verzicht auf eine Anzahl von Befestigungselementen bei gleichzeitigem Vorhandensein von Durchbrüchen und einer damit verbundenen Materialersparnis in dem Distanzelement und in dem Pfosten wird der Materialaufwand der Schutzeinrichtung signifikant reduziert. Auch lässt sich durch eine besonders kompakte Bauweise, die sich in einer niedrigen Gesamthöhe der Schutzeinrichtung ausdrückt, eine erhebliche Materialreduktion erreichen. So können vorteilhafterweise Standardelemente, aus denen auch bekannte Schutzeinrichtungen aufgebaut sind, durch eine entsprechende neue, eine geringere Gesamthöhe der Schutzeinrichtung ermöglichende Kombination - ggf. unter Verzicht auf eine Anzahl von Befestigungselementen - zur Montage einer erfindungsgemäßen Schutzeinrichtung verwendet werden. Aus der Anordnung der einzelnen Elemente der Schutzeinrichtung ergibt sich trotz der dabei erfindungsgemäß erreichten Materialreduktion eine Stabilität, die den hohen, gewünschten Anforderungen entspricht.

Vorteilhafterweise beträgt die Gesamthöhe der Schutzeinrichtung, gemessen von der Oberkante des Bodens bzw. der Oberfläche des Untergrunds, auf dem die Schutzeinrichtung angeordnet ist, bis zur Oberkante des Stabilisierungselements oder bis zur Oberkante des Pfostens, mehr als 85 cm, aber nicht mehr als 90 cm, insbesondere rund 90 cm.

Der Einsatz des Stabilisierungselements ist insbesondere dann sinnvoll, wenn die Schutzeinrichtung mehr als einen Pfosten aufweist. Um für eine hohe Stabilität der Schutzeinrichtung zu sorgen, ist das Stabilisierungselement vorzugsweise oberhalb des Leitelements an einem oberen Bereich der Pfosten angeordnet. Wirken Kräfte auf die Schutzreinrichtung ein, kann diesen Kräften - aufgrund der größeren Hebelwirkung von Kräften bzw. Gegenkräften, die in einem größeren Abstand zum Untergrund auf die Pfosten einwirken - nämlich insbesondere dann gut entgegengewirkt werden, wenn eine Stabilisierung der Pfosten in deren oberen Pfostenbereichen erreicht wird.

Um den zuvor genannten Stabilisierungseffekt des Stabilisierungselements zu verstärken, ist das Stabilisierungselement vorzugsweise derart an einem oberen Bereich des Pfostens angeordnet, dass es die Oberkante des Pfostens überdeckt und so den oberen Abschluss der Schutzeinrichtung darstellt.

Vorzugsweise bestehen das Stabilisierungselement und/oder das Leitelement aus mindestens zwei Segmenten, wobei jedes dieser Segmente an seinem ersten Ende einen ersten Verbindungsteilbereich und an seinem zweiten Ende einen zweiten Verbindungsteilbereich aufweist. Als Enden der Segmente sollen dabei die Endbereiche der Segmente verstanden werden, die in Längserstreckungsrichtung der Segmente am weitesten vom jeweiligen Mittelpunkt der Segmente entfernt angeordnet sind. Der erste Verbindungsteilbereich eines ersten Segments kann dabei mit dem zweiten Verbindungsteilbereich eines zweiten Segments derart in Verbindung gebracht werden, dass ein Verbindungsbereich entsteht, über den beide Segmente miteinander verbunden sind.

Um eine schnelle und einfache Verbindung zweier Segmente zu ermöglichen, weist jedes Segment vorzugsweise an seinem ersten Verbindungsteilbereich einen geringeren Querschnitt auf als an seinem zweiten Verbindungsteilbereich. Dieser Querschnitt kann sich einerseits auf das gesamte Segment beziehen, andererseits aber auch nur die Profilbreiten des Segmentes umfassen. Mit dieser unterschiedlichen Querschnittsausprägung in den beiden Verbindungsteilbereichen eines jeden Segments ist es möglich, zwei Segmente ineinander zu stecken. Dazu wird der erste Verbindungsteilbereich eines ersten Segments in den zweiten Verbindungsteilbereich eines zweiten Segments eingeführt. Je nach Größe und Art der Querschnittsdifferenz zwischen den Verbindungsteilbereichen, insbesondere je nach Übergang des Verbindungsteilbereichs mit dem geringeren Querschnitt zum durchschnittlichen Querschnitt des Segments, sind unterschiedlich große Abschnitte eines jeden Segments Teil des Verbindungsbereichs.

Um eine Verbindung zwischen zwei Segmenten nicht nur durch ein Ineinanderstecken oder ein Aufeinanderlegen der Verbindungsteilbereiche zu erreichen, weisen die Verbindungsteilbereiche vorzugsweise Durchbrüche auf, die bei der Bildung eines gemeinsamen Verbindungsbereichs von zwei Verbindungsteilbereichen miteinander fluchten und mit Befestigungsmitteln versehen werden können.

Vorzugsweise ist die Erfindung so ausgestaltet, dass zumindest ein Befestigungselement zum Fixieren zweier Segmente durch einen der erwähnten Durchbrüche hindurch greift. Wird als Befestigungselement eine Schraube verwendet, lassen sich zwei Segmente auf diese Weise fest mit einander verschrauben. Die Anzahl der Durchbrüche im Verbindungsbereich zweier Segmente ist dabei größer als die Anzahl der Befestigungselemente, die durch die Durchbrüche hindurch greifen. Auf diese Art und Weise, die mit der Materialersparnis, die durch eine Reduktion der Befestigungselemente zur Befestigung des Distanzelements an dem Pfosten erreicht wird, vergleichbar ist, wird eine zusätzliche Materialreduktion der Schutzeinrichtung erreicht. Bei der Reduktion der Anzahl der Befestigungselemente muss jedoch darauf geachtet werden, dass die Stabilität der Schutzeinrichtung, d. h. in diesem Fall der Verbindung zwischen den Segmenten des Stabilisierungselements und/oder des Leitelements nicht zulasten einer unerwünschten Stabilitätserniedrigung geht.

Um die Montage des Distanzelements an dem Pfosten zu erleichtern, weist das Distanzelement vorzugsweise mindestens ein Verbindungsmittel auf, das zur Verbindung des Distanzelements mit dem Pfosten dient. Dazu greift das Verbindungselement in ein Aufnahmemittel am Pfosten ein. Das Distanzelement kann anschließend, während es bereits durch die Verbindung zwischen dem Verbindungsmittel und dem Aufnahmemittel gehalten wird, durch mindestens ein Befestigungselement am Pfosten fixiert werden. Das Verbindungsmittel kann beispielsweise in Form eines Hakens an das Distanzelement angeformt sein, wobei dieser Haken dann in eine entsprechende Lasche als Aufnahmemittel eingeführt werden kann. So ergibt sich eine Steckverbindung zwischen dem Distanzelement und dem Pfosten.

Das Distanzelement ist vorzugsweise derart am Pfosten angeordnet, dass es sich im Wesentlichen nur in eine Richtung vom Pfosten aus erstreckt. In einer alternativen Ausgestaltung der Erfindung ist das Distanzelement derart an dem Pfosten angeordnet, dass es sich im Wesentlichen zu gleichen Teilen zu beiden Seiten des Pfostens erstreckt. Die beiden Seiten des Pfostens umfassen dabei eine Vorder- und Rückseite des Pfostens, wobei die Vorderseite der Rückseite gegenüber angeordnet ist. Schaut man im seitlichen Querschnitt auf eine Schutzeinrichtung mit derartig angeordnetem Distanzelement und Pfosten, so ergibt sich eine kreuzförmige Anordnung zwischen Distanzelement und Pfosten.

Damit die Schutzeinrichtung nicht nur einen Verkehrsweg, sondern zwei Verkehrswege bzw. zwei Richtungsfahrbahnen eines Verkehrswegs gleichzeitig schützen kann, weist das Distanzelement vorzugsweise zwei Leitelemente auf, von denen eines auf der Vorderseite und das andere auf der Rückseite des Pfostens angeordnet ist. Durch diese Bauweise kann - insbesondere bei schmalen Mittelstreifen - eine kompakte Schutzeinrichtung für die beiden angrenzenden Verkehrswege bzw. Richtungsfahrbahnen eines Verkehrswegs bereitgestellt werden. Diese Bauweise eignet sich insbesondere dann, wenn kein Niveauunterschied zwischen den beiden Verkehrswegen besteht.

Eine vergleichbare Ausgestaltung der Schutzeinrichtung lässt sich alternativ auch dadurch erreichen, dass nicht ein gemeinsames Distanzelement, sondern zwei getrennte Distanzelemente verwendet werden. Jedes einzelne dieser beiden Distanzelemente würde bei dieser Ausgestaltung mit einem Leitelement versehen sein, wobei das eine Leitelement zur Vorderseite und das andere Leitelement zur Rückseite des Pfostens gerichtet wäre.

Um zwei Verkehrswege bzw. zwei Richtungsfahrbahnen eines Verkehrswegs, die über einen schmalen Mittelstreifen miteinander verbunden sind und die darüber hinaus einen Niveauunterschied aufweisen, auch mit einer erfindungsgemäßen Schutzeinrichtung versehen zu können, sind das erste und das zweite Distanzelement in einer bevorzugten Ausgestaltung der Erfindung nicht in der gleichen, sonder in unterschiedlicher Höhe an dem Pfosten angebracht. Dadurch befinden sich auch die an den Distanzelementen angeordneten Leitelemente in unterschiedlicher Höhe gegenüber dem Untergrund an der Position des Pfostens. Dadurch lässt sich in die gewünschte Höhe der Leitelemente gegenüber dem Niveau der Oberfläche des jeweiligen Verkehrswegs wunschgemäß einstellen.

Damit die erfindungsgemäße Schutzeinrichtung trotz ihrer kompakten Bauweise bzw. der Materialreduktion eine hohe Stabilität aufweist, sind die Elemente der Schutzeinrichtung, insbesondere die Pfosten, und die Distanzelemente, so zueinander angeordnet, dass die Schutzeinrichtung ein Aufhaltvermögen aufweist, welches zumindest der Aufhaltestufe H2, ermittelt nach EN 1317-2, aufweist. Prinzipiell ist die Schutzeinrichtung aber auch so gestaltbar, dass sie eine beliebige andere Aufhaltestufe erreichen kann.

Um für eine gute Stabilität des Distanzelements zu sorgen und gleichzeitig ein kompaktes Erscheinungsbild der Leiteinrichtung zu erreichen, weist das Distanzelement vorzugsweise einen eine Ebene definierenden mittleren flächigen Abschnitt sowie eine obere Krempe und eine untere Krempe auf, die sich oberhalb bzw. unterhalb des mittleren flächigen Abschnitts jeweils im Wesentlichen senkrecht zur Ebene des mittleren flächigen Abschnitt entlang dessen Längserstreckungsrichtung (also im montierten Zustand senkrecht zum zu schützenden Verkehrsweg) erstrecken. Dabei ist in der oberen Krempe und in der unteren Krempe jeweils eine Aussparung vorgesehen, die derart dimensioniert ist, dass der Pfosten im montierten Zustand innerhalb der Aussparung aufgenommen ist und im Wesentlichen bündig mit einer Längsseite der oberen Krempe und/oder der unteren Krempe abschließt.

Um bei dieser Ausgestaltung des Distanzelements eine besonders gute Krafteinleitung vom Distanzelement in den Pfosten zu ermöglichen, die nicht nur über Schraubverbindungen läuft, ist die Aussparung vorzugsweise derart dimensioniert ist, dass mindestens eine Seitenfläche und/oder mindestens ein an einer der Seitenflächen ausgebildetes Kontaktelement (beispielsweise in Form eines Flansches oder eines flanschartigen Fortsatzes) bei einer Krafteinwirkung auf das Distanzelement in krafteinleitender Weise mit dem Pfosten wechselwirkt. Das heißt, die Aussparung ist vorzugsweise nur unwesentlich größer als der Platz, den der einzuführende Pfosten benötigt. Dadurch kann beim Wegfall einer Lücke zwischen den Stirnseiten der Aussparung und dem Pfosten (beispielsweise durch eine geringe Verformung des Distanzelements) eine Krafteinleitung in den Pfosten unabhängig von einer bestehenden Schraubverbindung erfolgen. Sofern bereits durch ein Kontaktelement vor einer Verformung des Distanzelements ein Kontakt zwischen Distanzelement und Pfosten vorliegt, kann die schraubverbindungsunabhägige Krafteinleitung sogar noch früher erfolgen.

Die vorstehend erläuterte Ausgestaltung des Distanzelements kann auch unabhängig von der beanspruchten Leiteinrichtung zum Zwecke des Einsatzes in einer anderen Leiteinrichtung verwendet werden.

Weitere Vorteile und Einzelheiten der Erfindung sollen anhand der nachfolgenden Zeichnungen von Ausführungsbeispielen näher erläutert werden. Es zeigen:
- Fig. 1A: eine Seitenansicht eines Ausführungsbeispiels einer erfindungsgemäßen Schutzeinrichtung,
- Fig. 1B: eine Ansicht von oben der in der Figur 1A dargestellten Schutzeinrichtung,
- Fig. 2A: eine erste Seitenansicht des Verbindungsbereichs zweier Segmente eines Stabilisierungselements einer erfindungsgemäßen Schutzeinrichtung,
- Fig. 2B: eine Ansicht von oben des in der Figur 2A dargestellten Verbindungsbereichs,
- Fig. 2C: eine zweite Seitenansicht des in der Figur 2A dargestellten Verbindungsbereichs,
- Fig. 2D: einen Querschnitt durch den Verbindungsbereich des Stabilisierungselements gemäß der Figur 2B,
- Fig. 3: den Verbindungsbereich zweier Segmente eines Leitelements einer erfindungsgemäßen Schutzeinrichtung,
- Fig. 4: einen Querschnitt durch die Schutzeinrichtung der Figur 1A im Bereich eines Pfostens,
- Fig. 5A: eine Detailansicht des in der Figur 4 im oberen Bereich des Pfostens angeordneten Verbindungselements und Stabilisierelements,
- Fig. 5B: eine Draufsicht auf das in der Fig. 5A in Detailansicht dargestellte Verbindungselement,
- Fig. 6: einen Querschnitt im Bereich eines Pfostens eines zweiten Ausführungsbeispiels einer erfindungsgemäßen Schutzeinrichtung und
- Fig. 7: einen Querschnitt im Bereich eines Pfostens durch ein drittes Ausführungsbeispiels einer erfindungsgemäßen Schutzeinrichtung,
- Fig. 8: eine seitliche Ansicht eines Pfostens eines weiteren Ausführungsbeispiels einer Schutzeinrichtung,
- Fig. 9A: eine seitliche Ansicht eines Abstandshalters eines weiteren Ausführungsbeispiels einer Schutzeinrichtung,
- Fig. 9B: eine Draufsicht auf den Abstandshalter der Figur 9A,
- Fig. 10A: eine perspektivische Ansicht eines weiteren Ausführungsbeispiels einer Schutzeinrichtung und
- Fig. 10B: eine Detaildarstellung des Bereichs der Verbindung zwischen einem Abstandshalter und einem Pfosten der Schutzeinrichtung der Figur 10A.

Die Figur 1A zeigt eine Seitenansicht einer Schutzeinrichtung mit mehreren Pfosten 1, die fest in einem Untergrund 2 verankert sind. Um diese Verankerung zu erreichen, werden die Pfosten 1 beispielsweise in den Untergrund 2 gerammt. Oberhalb der Oberfläche des Untergrunds 2 sind an dem Pfosten 1 eine Leitplanke 3 als Leitelement und ein Kastenprofil 4 als Stabilisierungselement angeordnet. Das Kastenprofil 4 sitzt dabei so auf den Pfosten 1, dass es die Oberkanten der Pfosten 1 überdeckt. Das Kastenprofil 4 bildet somit den oberen Abschluss der gesamten Schutzeinrichtung. Die Leitplanke 3 und das Kastenprofil 4 sind aus feuerverzinktem Stahlblech gefertigt. Die Höhe zwischen der Oberfläche des Untergrunds 2 und der Oberkante des Kastenprofils 4 beträgt bei der in der Figur 1A dargestellten Schutzeinrichtung bevorzugt 90 cm.

Der Abstand zwischen den einzelnen Pfosten 1 der Schutzeinrichtung beträgt bevorzugt 1,33 m. Mit diesem Pfostenabstand wird eine gute Stabilität der Schutzeinrichtung bei gleichzeitig verhältnismäßig geringem Materialaufwand erreicht. Die Schutzeinrichtung der Figur 1A weist eine Ausdehnung von mehreren Dutzenden Metern auf, wobei der Abstand zwischen den einzelnen Pfosten 1 bevorzugt stets gleich bleibt. In der Figur 1A dargestellte Unterbrechungen U deuten lediglich an, dass die Schutzeinrichtung nicht über ihren gesamten Ausdehnungsbereich dargestellt, sondern nur ein Teilbereich abgebildet ist. Tatsächlich weisen weder die Leitplanke 3 noch das Kastenprofil 4 in der Schutzeinrichtung Unterbrechungen auf, sondern sind jeweils durchgängig ausgebildet.

In der Figur 1B ist die in der Figur 1A von der Seite dargestellte Schutzeinrichtung in einer Ansicht von oben dargestellt. Zusätzlich zu den in der Figur 1A dargestellten Elementen wie dem Pfosten 1, der Leitplanke 3 und dem Kastenprofil 4 sind in dieser Darstellung auch Abstandshalter 5 als Distanzelemente zu erkennen. Diese Abstandshalter 5 sind an jedem Pfosten 1 angeordnet und tragen die Leitplanke 3. Je nach Länge der Abstandshalter 5 kann die Leitplanke somit näher an eine Straße als Verkehrsweg heran oder weiter von der Straße weg positioniert werden. Mittels der Abstandshalter 5 kann die relative Position der Leitplanke 3 zu den Pfosten 1 variiert werden kann.

Die Abstandshalter 5 dienen dabei nicht nur dem Fixieren und der Positionierung der Leitplanke 3, sondern zusätzlich zur Aufnahme von Energie, wenn ein Fahrzeug von der Straße abkommt und gegen die Schutzeinrichtung prallt. Durch die Ausgestaltung der Abstandshalter 5 sowie durch ihre Anordnung an dem Pfosten 1 und insbesondere durch ihre Fixierung an dem Pfosten 1 kann somit die Stabilität der gesamten Schutzeinrichtung sowie deren Wirkungsbereich, das heißt die dynamische Verschiebung des Systems, beeinflusst werden. Angestrebt ist ein relativ geringer Wirkungsbereich, der mit einer Schutzeinrichtung wie in den Figuren 1A und 1B dargestellt, erreicht wird. Die Schutzeinrichtung der Figuren 1A und 1B erfüllt die Anforderungen der Aufhaltestufe H2 nach der Norm EN 1317-2. Gegenüber höheren Konstruktionen, die die gleiche Aufhaltestufe H2 erreichen, ist bei der in den Figuren 1A und 1B dargestellten Schutzeinrichtung eine Materialersparnis von 35 % möglich. Dies hat gleich mehrere Vorteile zur Folge. Neben einem geringerem Materialaufwand und der damit verbundenen Kostenreduktion und Schonung von Ressourcen ist so eine schnellere und einfachere Konstruktion der erfindungsgemäßen Schutzreinrichtung möglich, was eine weitere Kostenreduktion zur Folge hat.

Das Kastenprofil 4 ist nicht einstückig geformt, sondern besteht aus mehreren Segmenten. Die Verbindung zwischen den einzelnen Segmenten des Kastenprofils 4 ist in der Figur 2 dargestellt. So zeigt die Figur 2A den Verbindungsbereich zwischen einem ersten Segment 40 und einem zweiten Segment 42 des bereits aus der Figur 1 bekannten Kastenprofils 4.

Das erste Segment 40 weist einen Verbindungsteilbereich 41 auf, der sich an einem Ende des ersten Segments 40 befindet. Dieser Verbindungsteilbereich 41 kann in einen zweiten Verbindungsteilbereich des zweiten Segments 42 eingeführt werden, wie in der Figur 2A dargestellt. Bei diesem zweiten Verbindungsteilbereich des zweiten Segments 42 handelt es sich um das ein Ende des zweiten Segments 42. Das nicht dargestellte erste Ende des zweiten Segments 42 ist analog zum ersten Ende des ersten Segments 40, d. h. wie der erste Verbindungsteilbereich 41, geformt. Somit lassen sich beliebig viele Segmente durch jeweilige Verbindung ihres ersten Verbindungsteilbereichs 41 mit dem zweiten Verbindungsteilbereich des jeweils benachbarten Segments verbinden.

Im Bereich der Enden des ersten Segments 40 und des zweiten Segments 42, d. h. in deren jeweiligen Verbindungsteilbereichen, weisen die Segmente Durchbrüche auf, die teilweise zum Durchgreifen von Schrauben 6, welche die einzelnen Segmente miteinander fixieren, ausgelegt sind. Die Durchbrüche, die zum Durchgreifen von Schrauben ausgelegt sind, sollen als erste Durchbrüche 7 bezeichnet werden. Die Durchbrüche, die nicht dazu bestimmt sind, von Schrauben durchgriffen zu werden, sollen als zweite Durchbrüche 8 bezeichnet werden. Die ersten Durchbrüche 7 sind in der Figur 2 mit einem größeren Durchmesser als die zweiten Durchbrüche 8 dargestellt. Tatsächlich können sie jedoch den gleichen Durchmesser aufweisen.

Wenn das erste Segment 40 mit seinem Verbindungsteilbereich 41 in das zweite Segment 42 eingeschoben ist, wird es so positioniert, dass die Durchbrüche 7 und 8 der einzelnen Segmente 40 bzw. 42 miteinander fluchten. Auf diese Weise können dann in die Durchbrüche 7 Schrauben eingeführt werden, die das erste Segment 40 mit dem zweiten Segment 42 verbinden.

Aus der Zusammenschau der Figuren 2A, 2B und 2C, die eine erste Seitenansicht, eine Ansicht von oben und eine zweite Seitenansicht des Verbindungsbereichs zwischen dem ersten Segment 40 und dem zweiten Segment 42 zeigen, ergibt sich eine Übersicht über die Anzahl der zur Verbindung verwendeten Schrauben 6 sowie deren Anordnung im Verbindungsbereich zwischen dem ersten Segment 40 und dem zweiten Segment 42. Dabei ist die Ansicht der Figur 2B gegenüber der Ansicht der Figur 2A um 90 ° gedreht und die Ansicht der Figur 2C gegenüber der Ansicht der Figur 2B um weitere 90 ° in der gleichen Richtung gedreht. Das heißt, die in der Figur 2A nach oben weisenden Flächen des ersten Segments 40 und des zweiten Segments 42 sind in der Figur 2B auf der rechten Seite angeordnet und weisen in der Figur 2C nach unten.

Wie aus dem Querschnitt durch das Kastenprofil 4 in der Figur 2D ersichtlich ist, sind zur Verbindung des ersten Segments 40 mit dem zweiten Segment 42 sieben Schrauben 6 ausreichend. Dadurch, dass nur die ersten Durchbrüche 7, nicht jedoch die zweiten Durchbrüche 8 mit Schrauben 6 versehen sind, wird eine Materialersparnis durch eingesparte Schrauben 6 erreicht. Diese Materialersparnis führt überraschenderweise nicht zu einer wesentlichen Destabilisierung der Verbindung zwischen dem ersten Segment 40 und dem zweiten Segment 42, so dass die vorteilhaften Eigenschaften der Schutzeinrichtung erhalten bleiben.

Auch die Leitplanke 3 der in den Figuren 1A und 1 B dargestellten Schutzeinrichtung ist nicht einstückig ausgebildet, sondern besteht aus mehreren Segmenten. In der Figur 3 ist der Verbindungsbereich 32 zwischen einem ersten Segment 30 und einem zweiten Segment 31 der Leitplanke 3 dargestellt. Der Verbindungsbereich 32 wird dabei durch die sich überlappenden Abschnitte des ersten Segments 30 und des zweiten Segments 31 definiert. Er wird die durch die durchgezogene Linie L im linken Bereich der Figur 3, welche das linke Ende des ersten Segments 30 darstellt, sowie durch die gestrichelte Linie L' im rechten Bereich der Figur 3, welche das rechte Ende des zweiten Segments 31 darstellt, begrenzt.

Analog zu dem in der Figur 2 dargestellten Verbindungsbereich zweier Segmente 40 und 42 des Kastenprofils 4 weisen auch die Segmente 30 und 31 der Leitplanke 3 eine Anzahl von ersten Durchbrüchen 7 auf, die dazu vorgesehen sind, dass Schrauben durch sie hindurchgreifen und so das erste Segment 30 mit dem zweiten Segment 31 verbinden. Ferner sind im Verbindungsbereich 32 noch zwei zweite Durchbrüche 8 angeordnet, die der Materialreduktion dienen, nicht jedoch von Schrauben durchgriffen werden.

Die Kastenprofilsegmente 40, 42 und die Leitplankensegmente 30, 31 können wie auch die anderen Elemente der Schutzeinrichtung aufgrund ihrer standardisierten Ausführung auch für andere Schutzeinrichtungen, bei denen mehr Schrauben verwendet werden sollen, eingesetzt werden. Umgekehrt können für die erfindungsgemäße Schutzeinrichtung ebenso Standardelemente anderer Schutzeinrichtungen verwendet werden.

Im Mittelpunkt des Verbindungsbereichs 32 ist darüber hinaus ein dritter Durchbruch 9 angeordnet, durch den hindurch eine Schraube oder ein anderes Befestigungsmittel zum Befestigen der Leitplanke 3 am Abstandshalter 5 geführt werden kann.

Gemeinsames Merkmal des Verbindungsbereichs zwischen dem ersten Segment 30 bzw. 40 und dem zweiten Segment 31 bzw. 42 der Leitplanke 3 bzw. des Kastenprofils 4 ist, dass das Schraubenbild nicht mit dem Lochbild, welches durch die ersten Durchbrüche 7 und die zweiten Durchbrüche 8 gebildet wird, übereinstimmt. Vielmehr sind mehr Durchbrüche 7 bzw. 8 vorhanden als Schrauben 6 in diese Durchbrüche eingesetzt werden.

Die Figur 4 zeigt einen Querschnitt durch die Schutzeinrichtung der Figur 1 im Bereich eines Pfostens 1. Am Pfosten 1 ist in etwa in der Mitte des Abschnitts des Pfosten 1, der sich oberhalb des Untergrunds 2 erstreckt, der Abstandshalter 5 mit dem Pfosten 1 verbunden. Zur Herstellung dieser Verbindung ist der Abstandshalter 5 zunächst mittels eines nicht dargestellten Verbindungselements in ein ebenfalls nicht dargestelltes Aufnahmeelement am Pfosten 1 eingehakt worden. Anschließend wurde diese Verbindung zwischen dem Abstandshalter 5 und dem Pfosten 1 durch Schrauben fixiert, die in die ersten Durchbrüche 7 des Abstandshalters 5 eingeführt werden. Am Abstandshalter 5 sind darüber hinaus noch zwei zweite Durchbrüche 8 angeordnet, die jedoch nicht zur Aufnahme von Schrauben dienen. Sie vermitteln vielmehr eine Materialreduktion. An dem vom Pfosten 1 maximal entfernten Ende des Abstandshalters 5 ist die Leitplanke 3 angeordnet. Sie ist dazu mittels einer Schraube 6 mit dem Abstandshalter 5 verbunden. Dabei ist die Leitplanke 3 so angeordnet, dass sie sich auf einer Vorderseite V des Pfostens 1 befindet.

Am oberen Ende des Pfostens 1 und damit oberhalb des Abstandshalters 5 ist ein Bügel 10 als Verbindungselement fest mit dem Pfosten 1 verbunden. Dazu weist der Bügel 10 ein Langloch 7 auf, das von einer Schraube durchgriffen wird und den Bügel 10 damit am Pfosten 1 fixiert. Der obere Bereich des Bügels 10 ist im Inneren des Kastenprofils 4 angeordnet und wird von diesem umgriffen. Der Bügel 10 ist derart am Pfosten 1 angebracht, dass das mit dem Bügel 10 verbundene Kastenprofil 4 mit der Oberkante des Pfostens 1 abschließt.

Zur Verdeutlichung der Verbindung zwischen dem Kastenprofil 4 und dem Bügel 10 zeigt die Figur 5A eine vergrößerte Darstellung dieser beiden Elemente. Dabei ist der Abstand zwischen gegenüberliegenden Flächen von Kastenprofil 4 und Bügel 10 größer dargestellt, als er tatsächlich ist.

Der Bügel 10 weist eine im Wesentlichen ebene Hauptfläche 100 auf, an die sich zwei einander gegenüberliegende seitliche Randbereiche 101, 102 anschließen, die im Wesentlichen rechtwinklig von der Hauptfläche 100 des Bügels 10 abstehen. Dabei ist der erste Randbereich 101 so abgewinkelt, dass er aus der Papierebene herausragt, während der zweite Randbereich 102 so abgewinkelt ist, dass er in die Papierebene hineinragt. Die abgewinkelten Randbereiche 101, 102 verlaufen also in Längsrichtung des Kastenprofils. Die Anordnung der Randbereiche 101, 102 des Bügels 10 ist in der Figur 5B gesondert dargestellt.

Ferner weist der Bügel 10 einen unteren, im wesentlichen rechteckigen, insbesondere quadratischen Bügelabschnitt 103 auf, der der Befestigung des Bügels 10 am Pfosten 1 dient und hierzu ein Langloch 7 ausbildet. Weiter ist eine Aussparung 104 im Bügel 10 vorgesehen, die der Materialersparnis dient und die Elastizität des Bügels 10 erhöht. Die Aussparung 104 korrespondiert in ihrer Größe bevorzugt mit dem Bügelabschnitt 103 und ist bevorzugt ebenfalls quadratisch ausgebildet. Sie ist mittig am oberen Randbereich des Bügels 10 ausgebildet.

Um das Kastenprofil 4 mit dem Bügel 10 zu verbinden, wird der Bügel 10 zunächst durch eine an der Unterseite des Kastenprofils 4 zwischen den unteren Abschnitten 45 angeordnete Öffnung 46 (in die auch der Pfosten 1 eingesteckt ist, vgl. etwa Fig. 4), die sich bevorzugt über die gesamte Länge des Kastenprofils 4 erstreckt, in das Kastenprofil 4 eingeführt, wobei der Bügel dabei mit seiner Hauptfläche 100 parallel zur Längsrichtung des Kastenprofils 4 orientiert ist. Nachdem der Bügel mit Ausnahme des unteren Bügelabschnitts 103 im Innern des Kastenprofils angeordnet ist, wird er um ca. 90° gedreht, so dass die Hauptfläche 100 des Bügels 10 nun im Wesentlichen senkrecht zur Längserstreckungsrichtung des Kastenprofils 4 orientiert ist.

Damit kommt es einerseits zu einer formschlüssigen Verbindung zwischen dem Bügel 10 und dem Kastenprofil 4, da die unteren Abschnitte 45 des Kastenprofils den Bügel 10 in dieser Orientierung hinterschneiden. Andererseits wird auch eine kraftschlüssige Verbindung zwischen den Randbereichen 101, 102 des Bügels 10 und den Seitenwänden des Kastenprofils 4 erreicht, da sich die Randbereiche 101, 102 mit den Seitenwänden des Kastenprofils verklemmen.

Der Bügel 10 wird nun mittels einer Schraube oder einem anderen Befestigungselement im Bereich des Langlochs 7 an dem in der Figur 5A nicht dargestellten Pfosten 1 fixiert.

Durch die abgewinkelten Randbereiche 101, 102 erhöht sich der Bereich, in dem der Bügel 10 und die Abschnitte 45 des Hohlprofils 4 einen Formschluss bilden.

Durch die winklige Anordnung der Randbereiche 101, 102 am Bügel 10 wird des weiteren eine größere Fläche bereitgestellt, über die der Bügel 10 eine kraftschlüssige Verbindung mit dem Kastenprofil 4 eingeht. Dadurch wird die kraftschlüssige Verbindung zwischen dem Bügel 10 und dem Kastenprofil 4 stabiler gestaltet als dies ohne winklige Anordnung der Randbereiche 101, 102 möglich wäre.

Wie erwähnt, greifen die unteren Abschnitte 45 des Kastenprofils 4 so um den Bügel 10 herum, dass sich eine Hinterschneidung des Bügels 10 durch das Kastenprofil 4 ergibt. Wie aus der Figur 5A ersichtlich ist, kann das Kastenprofil 4 nicht ohne weiteres vom Bügel 10 abgehoben werden. Bei Einwirken großer Kräfte auf die Schutzeinrichtung und einer damit verbundenen Verwindung der Schutzeinrichtung kann die hinterschneidende Verbindung zwischen dem Kastenprofil 4 und dem Bügel 10 gelöst werden. Auf diese Weise werden Rückstellkräfte, die von einem fest mit dem Pfosten 1 verbundenen Kastenprofil 4 ausgeübt werden könnten, vermieden. Vielmehr wird durch die Ausknöpfung des Kastenprofils 4 vom Bügel 10 eine Deformierbarkeit des Kastenprofils 4 ermöglicht, mittels derer zusätzliche Energie aufgenommen werden kann.

Die Figur 5B zeigt den Bügel 10 in einer Draufsicht, das heißt einer Ansicht von oben. In dieser Darstellung kann die im Querschnitt Z-förmige Gestalt des Bügels 10, die sich durch die winklige Anordnung der Randbereiche 101, 102 ergibt, gut erkannt werden. Abgesehen von den winklig abstehenden Randbereichen 101, 102 weist der Bügel 10 eine im wesentlichen ebene Gestalt auf. Die abgewinkelten Randbereiche 101, 102 weisen eine Breite von ca. 2 bis ca. 3 cm auf; ihre Länge und ihre Stärke entspricht jeweils weitgehend den entsprechenden Maßen der im wesentlichen ebenen Hauptfläche 100 des Bügels 10.

Der erste Randbereich 101 ist in der Figur 5B nach unten abgewinkelt. Dies entspricht einer Abwinklung aus der Papierebene heraus (also nach vorne) in der Figur 5A. Der zweite Randbereich 102 ist um 180° gegenüber dem ersten Randbereich 101 abgewinkelt, was in der Figur 5B durch eine Abwinklung nach oben dargestellt ist und einer Abwinklung in die Papierebene hinein (nach hinten) in der Figur 5A entspricht.

Der Winkel zwischen den Randbereichen 101, 102 und der weitgehend ebenen Hauptfläche des Bügels 10 muss nicht notwendigerweise, wie in der Figur 5B dargestellt, genau 90° betragen. Vielmehr ist auch eine Abwinklung um einen von 90° abweichen Winkel denkbar, um beispielsweise einen engeren Kontakt der von der weitgehend ebenen Hauptfläche des Bügels 10 am weitesten entfernt angeordneten Abschnitte der Randbereiche 101, 102 mit dem umgebenden Kastenprofil 4 zu erreichen.

Mit einem Winkel von 90° und einer passgenauen Abstimmung der Ausmaße des Bügels 10 mit denen des Kastenprofils 4 wird jedoch die zur kraftschlüssigen Verbindung zwischen diesen beiden Elementen zur Verfügung stehende Fläche maximiert.

In der Figur 6 ist ein Querschnitt durch ein zweites Ausführungsbeispiel einer erfindungsgemäßen Schutzeinrichtung im Bereich eines Pfostens 1 dargestellt. Dieses Ausführungsbeispiel unterscheidet sich nur geringfügig von dem in der Figur 4 dargestellten Beispiel, so dass auf die dortigen Erläuterungen verwiesen wird. Im Unterschied zu dem in der Figur 4 dargestellten Querschnitt durch eine Schutzeinrichtung ist der Abstandshalter 5 in der Darstellung der Figur 6 nicht nur einseitig, sondern zweiseitig ausgebildet. Das heißt, er erstreckt sich vom Pfosten 1 nicht nur zur Vorderseite V, sondern auch zur Rückseite R des Pfostens. Auf diese Weise können zwei Leitelemente 3 am Abstandshalter 5 angebracht werden, so dass die Schutzeinrichtung zwei Straßen S bzw. Straßenabschnitte schützt.

Einen vergleichbaren Schutzeffekt kann man auch dadurch erzielen, dass zwei Abstandshalter 5, welche entsprechend der Darstellung in der Figur 4 ausgestaltet sind, an dem Pfosten 1 angeordnet sind. Einer dieser Abstandshalter wäre dabei auf der in der Figur 6 sichtbaren Seitenfläche des Pfostens 1 angebracht, während ein äquivalent ausgestalteter Abstandshalter 5 an der in der Figur 6 nicht sichtbaren Seitenfläche des Pfostens 1 angebracht wäre. Bei dieser Anordnung wäre darauf zu achten, dass der erste Abstandshalter sich zur Vorderseite V des Pfostens 1 erstreckt, während der zweite Abstandshalter 5 sich zur Rückseite R des Pfostens 1 erstreckt.

Unabhängig davon, ob mit einem sich zur Vorderseite V und zur Rückseite R des Pfostens 1 erstreckenden Abstandshalter 5 oder mit zwei an unterschiedlichen Seitenflächen des Pfostens 1 angeordneten Abstandshaltern 5 gearbeitet wird, kann so eine Schutzeinrichtung bereitgestellt werden, die mit einer einreihigen Pfostenanordnung zwei Straßen S bzw. Straßenabschnitte schützen kann.

Die Figur 7 zeigt einen Querschnitt durch ein drittes Ausführungsbeispiel einer erfindungsgemäßen Schutzeinrichtung. Die Schutzeinrichtung dieses Ausführungsbeispiels ist dazu geeignet, an benachbarten Straßen S bzw. Straßenabschnitten eingesetzt zu werden, die einen Niveauunterschied gegeneinander aufweisen. Dies ist beispielsweise dann der Fall, wenn die Oberfläche des Untergrunds 2 an einer ersten Straße S höher liegt als an einer zweiten Straße S'.

Die generelle Verbindung der Abstandshalter 5 am Pfosten 1 sowie der Leitplanken 3 an den Abstandshaltern 5 sowie des Bügels 10 am Pfosten 1 und des Kastenprofils 4 am Bügel 10 unterscheidet sich beim in der Figur 7 dargestellten Beispiel nicht von den in der Figur 4 und der Figur 6 dargestellten Varianten, so dass auf die dortigen Beschreibungen verwiesen wird.

Die Abstandshalter 5 können - wie in der Figur 7 dargestellt - auf einer gemeinsamen Seitenfläche des Pfostens 1 angeordnet sein, sie können alternativ aber auch auf jeweils unterschiedlichen Seitenflächen des Pfostens 1 angeordnet werden. Die Höhe, in der die Abstandshalter 5 an dem Pfosten 1 montiert werden, ergibt sich aus der gewünschten Höhe, die die Leitplanken 3 über dem jeweiligen Straßenniveau einnehmen sollen. Die Gesamthöhe der in der Figur 7 dargestellten Schutzeinrichtung, gemessen vom Schnittpunkt des Mittelpunkts M des Pfostens 1 mit der Oberfläche des Untergrunds 2, beträgt in diesem Ausführungsbeispiel rund 90 cm.

Die Figur 8 zeigt ein weiteres Ausführungsbeispiels eines Pfostens 1 in seitlicher Ansicht, der für eine Schutzeinrichtung einsetzbar ist und den jeweiligen Pfosten 1 der Ausführungsbeispiele der Figuren 4, 6 und 7 ersetzen kann. Ein wesentlicher Unterschied des in der Figur 8 dargestellten Pfostens 1 zu den in den vorherigen Figuren dargestellten Pfosten 1 ist darin zu sehen, dass der zur Befestigung eines in der Figur 8 nicht dargestellten Abstandshalters vorgesehene erste Durchbruch 7 in der Form eines Schlüssellochs ausgebildet ist.

Dadurch ist es möglich, einen entsprechenden Abstandshalter auf besonders einfache Weise mit dem Pfosten 1 zu verbinden. Eine an dem Abstandshalter vormontierte und bereits mit einer Mutter und ggf. Unterlegscheiben versehene Schraube wird dazu durch den oberen, kreisförmigen Abschnitt 70 des als Schlüsselloch ausgebildeten ersten Durchbruchs 7 geführt und anschließend in den unteren schlitzförmigen Abschnitt 71 des ersten Durchbruchs geführt bzw. verbracht. Dieser schlitzförmige Abschnitt 71 ist derart dimensioniert, dass ein zylindrischer Gewindeabschnitt der Schraube, nicht jedoch deren Kopf oder die mit der Schraube versehene Mutter bzw. entsprechende Unterlegscheiben durch ihn hindurch passen.

Dadurch findet bereits bei Überführung der noch nicht angezogenen Schraube von dem kreisförmigen Abschnitt 70 in den schlitzförmigen Abschnitt 71 eine erste Fixierung des Abstandshalters an dem Pfosten 1 statt, die durch Anziehen der Schraube zur endgültigen Fixierung des Abstandshalters am Pfosten 1 verstärkt wird.

Im oberhalb des schlüssellochförmigen ersten Durchbruchs 7 ist ein weiterer kleinerer erster Durchbruch 7 im Pfosten 1 erkennbar, der zur Fixierung eines in der Figur 8 nicht dargestellten Bügels 10 dient (vgl. hierzu die obigen Ausführungen zu den vorherigen Figuren).

Die Fixierung des Abstandshalters an dem Pfosten 1 unter Verwendung eines schlüssellochförmigen ersten Durchbruchs 7 ist nicht an eine konkrete Ausgestaltung des Abstandshalters gebunden. Vielmehr können beliebige Abstandshalter (beispielsweise einseitige wie in der Figur 4 dargestellt oder doppelseitige wie in der Figur 6 dargestellt) verwendet werden. Ebenso ist es auch denkbar, den Pfosten 1 mit mehr als einem schlüssellochförmigen ersten Durchbruch 7 zu versehen, um ein Ausführungsbeispiel wie das der Figur 7 an die Fixierung der entsprechenden Abstandshalter unter Verwendung eines schlüssellochförmigen ersten Durchbruchs 7 anzupassen.

Die Figur 9A zeigt eine seitliche Ansicht eines weiteren Ausführungsbeispiels eines Abstandshalters 5, der beispielsweise den in der Figur 6 dargestellten Abstandshalter 5 ersetzen kann.

Der in der Figur 9A dargestellte Abstandshalter 5 weist einen mittleren flächigen Abschnitt 500 auf, der sich in einer Ebene erstreckt, die im montierten Zustand im Wesentlichen senkrecht zur Ebene einer Fahrbahn ausgerichtet ist, an der eine entsprechende Schutzeinrichtung mit dem Abstandshalter 5 aufgestellt ist. Die Längserstreckungsrichtung L des mittleren flächigen Abschnitts 500 verläuft dabei im montierten Zustand im Wesentlichen senkrecht zur Fahrbahn.

In einem zentralen Bereich des mittleren flächigen Abschnitts 500 ist ein erster Durchbruch 7 zur Aufnahme einer Schraube, mittels derer der Abstandshalter 5 an einem Pfosten einer Leiteinrichtung zu befestigen ist, vorgesehen.

Sich in der Längserstreckungsrichtung L des mittleren flächigen Abschnitts 500 gegenüberliegende Stirnseiten 503, 504 sind senkrecht zur Ebene des mittleren flächigen Abschnitts 500 flanschartig ausgebildet und jeweils zur Verbindung einer nicht dargestellten Leitplanke vorgesehen (vgl. hierzu beispielsweise die analoge Anordnung der Leitplanke 3 am Abstandshalter 5 in der Figur 6).

Senkrecht zur Längserstreckungsrichtung L und in der Ebene des mittleren flächigen Abschnitts 500 liegen sich eine obere Krempe 501 und eine untere Krempe 502 gegenüber. Der mittlere flächige Abschnitt 500, die obere Krempe 501 und die untere Krempe 502 bilden zusammen den Abstandshalter 5. Die obere Krempe 501 und die untere Krempe 502 ragen über die Ebene des mittleren flächigen Abschnitts 500 sowohl in die Papierebene der Darstellung der Figur 9A hinein als auch dieser heraus. In einem zentralen Abschnitt der oberen Krempe 501 und der unteren Krempe 502 ist jeweils eine Aussparung 50 in den Krempen 501, 502 ausgebildet, die im Wesentlichen bis zur Ebene des mittleren flächigen Abschnitts 500 reicht.

Dies ist in der Figur 9B, die eine Draufsicht auf den Abstandshalter 5 der Figur 9A zeigt, detaillierter erkennbar. So weist die Aussparung 50 eine erste Seitenfläche 51 und eine der ersten Seitenfläche in Längserstreckungsrichtung des mittleren flächigen Abschnitts 500 gegenüberliegende zweite Seitenfläche 52 auf. Eine dritte Seitenfläche 53 verbindet die erste Seitenfläche 51 und die zweite Seitenfläche 52 miteinander und ist jeweils im Wesentlichen im rechten Winkel zu diesen ausgebildet.

Die Aussparungen 50 sind derart dimensioniert, dass ein Pfosten einer Leiteinrichtung durch die Aussparungen 50 hindurch angeordnet sein kann (senkrecht zur Papierebene der Darstellung der Figur 9B) und dabei im Wesentlichen bündig mit einer Längsseite 54 der oberen Krempe 501 bzw. einer vergleichbaren Stirnseite der unteren Krempe 502, welche in der Draufsicht der Figur 9B verdeckt ist, abschließt.

Um für einen guten Kontakt zwischen der unteren Krempe 502 und einem durch die Aussparungen 50 hindurch geführten Pfosten zu sorgen, sind an der Aussparung 50 der unteren Krempe 502 Laschen 505 als Kontaktelemente ausgebildet, die gegen einen durch die Aussparung 50 hindurch geführten Pfosten drücken. Das heißt, die Laschen 10 verengen die Aussparung 50 der unteren Krempe 502. Die Laschen können alternativ oder zusätzlich auch an der Aussparung 50 der oberen Krempe 501 ausgebildet sein.

Wird beispielsweise durch den Aufprall eines Kraftfahrzeugs auf eine am Abstandshalter 5 angebrachte Leitplanke eine Kraft auf den Abstandshalter 5 ausgeübt, wird diese Kraft beim vorliegenden Ausführungsbeispiel nicht nur über eine Verschraubung in einen Pfosten der Leiteinrichtung eingeleitet, sondern auch über die Seitenflächen 51, 52, 53 (je nach Richtung der einwirkenden Kraft) der Aussparungen 50 der oberen und unteren Krempe 501, 502 bzw. entsprechende Laschen 505. Dadurch kann eine verbesserte Krafteinleitung in einen entsprechenden Pfosten erzielt werden, ohne dass zusätzliche Schraubverbindungen notwendig sind. Auf diese Weise hängt der Erfolg der Krafteinleitung auch nicht mehr vorrangig von der Güte der Schraubverbindungen zwischen Abstandshalter 5 und Pfosten ab, weshalb sich diesbezügliche Unlänglichkeiten in einem weitaus geringeren Maß negativ auswirken als dies bei klassischen einfachen Schraubverbindungen zwischen Abstandshalter 5 und Pfosten der Fall ist.

Die Figur 10A zeigt eine perspektivische Ansicht eines Ausführungsbeispiels einer Schutzeinrichtung, die einen Abstandshalter 5, wie er in den Figuren 9A und 9B dargestellt ist, verwendet. Hinsichtlich der übrigen Elemente der Schutzeinrichtung wird auf die obigen Ausführungen zu den vorherigen Figuren verwiesen, die in analoger Weise auch für die vorliegende Schutzeinrichtung gelten.

Der mit einem Kreis und dem Buchstaben B markierte Bereich der Verbindung zwischen einem der Pfosten 1 und einem der Abstandshalter 5 der Schutzeinrichtung ist in der Figur 10 B vergrößert dargestellt. Hier ist die bereits bei der Beschreibung der Figuren 9A und 9B erläuterte bündig abschließende Hindurchführung des Pfostens 1 durch die Aussparung 50 in der oberen Krempe des Abstandshalters 5 zu sehen. Ferner ist die mittels eines schlüssellochartigen ersten Durchbruchs 7 bewerkstelligte Verbindung zwischen dem Pfosten 1 und dem Abstandshalter 5 zu sehen (vgl. hierzu auch die Beschreibung der Figur 8).

Die in den Figuren 9A, 9B, 10A und 10 B dargestellte Ausgestaltung des Abstandshalters 5 mit Aussparungen 50 in der oberen Krempe 501 und der unteren Krempe 502 ist nicht auf Abstandshalter beschränkt, die für zweiseitige Leiteinrichtungen (beispielsweise auf dem Mittelstreifen von Verkehrswegen mit zwei Richtungsfahrbahnen) vorgesehen sind, sondern kann gleichermaßen für Abstandshalter, die für einseitige Leiteinrichtungen (vgl. Figur 4) vorgesehen sind, eingesetzt werden.

Auch ist die Verwendung eines derartigen Abstandhalters nicht auf erfindungsgemäße Leiteinrichtungen beschränkt, sondern grundsätzlich für alle Arten von Leiteinrichtungen verwendbar.

### Bezugszeichenliste

- 1: Pfosten
- 2: Untergrund
- 3: Leitplanke
- 4: Kastenprofil
- 5: Abstandshalter
- 6: Schrauben
- 7: erste Durchbrüche
- 8: zweite Durchbrüche
- 9: dritter Durchbruch
- 10: Bügel
- 32: Verbindungsbereich
- 30, 40: erstes Segment
- 31,42: zweites Segment
- 41: erster Verbindungsteilbereich
- 45: unterer Abschnitt des Kastenprofils
- 46: Öffnung im Kastenprofil
- 50: Aussparung
- 51: erste Seitenfläche
- 52: zweite Seitenfläche
- 53: dritte Seitenfläche
- 54: Längsseite
- 70: kreisförmiger Abschnitt eines schlüssellochförmigen ersten Durchbruchs
- 71: schlitzförmiger Abschnitt eines schlüssellochförmigen ersten Durchbruchs
- 100: Hauptfläche des Bügels
- 101: erster Randbereich des Bügels
- 102: zweiter Randbereich des Bügels
- 103: unterer Bügelabschnitt
- 104: obere Aussparung in Bügel
- 500: mittlerer flächiger Abschnitt des Abstandshalters
- 501: obere Krempe
- 502: untere Krempe
- 503: Stirnseite
- 504: Stirnseite
- 505: Lasche
- L: Längserstreckungsrichtung des Abstandshalters
- R: Rückseite des Pfostens
- S: (erste) Straße
- S': zweite Straße
- U: Unterbrechung
- V: Vorderseite des Pfostens

## Patentansprüche

1. Schutzeinrichtung an Verkehrswegen mit
- mindestens einem Pfosten (1), der mit einem Untergrund (2), auf welchem die Schutzeinrichtung angeordnet ist, verbindbar ist,
- mindestens einem als Kastenprofil (4) ausgebildeten Stabilisierungselement, das mit dem Pfosten (1) verbunden ist, und
- mindestens einem Leitelement (3), das mittels mindestens eines Distanzelements (5) ebenfalls mit dem Pfosten (1) verbunden ist,
- wobei zur Verbindung des Stabilisierungselements (4) mit dem Pfosten (1) ein Verbindungselement (10) vorgesehen ist, das zum einen mit dem Pfosten (1) verbunden und zum anderen formschlüssig in dem Kastenprofil (4) angeordnet ist,
- wobei das Kastenprofil (4) auf seiner Unterseite eine Öffnung (46) aufweist, die sich in Längsrichtung des Kastenprofils (4) erstreckt, wobei das Kastenprofil (4) so auf dem Pfosten (1) sitzt, dass es die Oberkanten des Pfostens (1) überdeckt, **dadurch gekennzeichnet, dass** das Verbindungselement (10) eine plattenförmige Hauptfläche (100) aufweist, die im montierten Zustand im Wesentlichen senkrecht zur Längserstreckungsrichtung des Kastenprofils (4) verläuft.

2. Schutzeinrichtung nach Anspruch 1, **dadurch gekennzeichnet, dass** die Öffnung (46) über die gesamte Länge des Kastenprofils (4) ausgebildet ist.

3. Schutzeinrichtung nach Anspruch 1, **dadurch gekennzeichnet, dass** das Verbindungselement (10) derart ausgebildet ist, dass seine Hauptfläche (100) während der Montage am Kastenprofil (4) von einer Ausgangsposition, in der die Hauptfläche (100) im Wesentlichen parallel zur Längserstreckungsrichtung des Kastenprofils (4) verläuft und in die Öffnung (46) des Kastenprofils (4) einbringbar ist, in eine Endposition, in der die Hauptfläche (100) im Wesentlichen senkrecht zur Längserstreckungsrichtung des Kastenprofils (4) verläuft, verschwenkbar ist.

4. Schutzeinrichtung nach einem der vorhergehenden Ansprüche, **dadurch gekennzeichnet, dass** das Verbindungselement (10) mindestens einen seitliche Randbereich (101, 102) aufweist, der winklig an der Hauptfläche (100) angeordnet ist.

5. Schutzeinrichtung nach Anspruch 4, **dadurch gekennzeichnet, dass** der Winkel zwischen der Hauptfläche (100) und dem mindesten einen Randbereich (101, 102) 85° bis 95°, insbesondere 90°, beträgt, wobei der Randbereich (101, 102) sich in der fertig montierten Schutzeinrichtung in Längsrichtung des Kastenprofils (4) erstreckt.

6. Schutzeinrichtung nach Anspruch 4 oder 5, **dadurch gekennzeichnet, dass** der mindestens eine Randbereich (101, 102) eine geringere Breite als die Hauptfläche (100) aufweist.

7. Schutzeinrichtung nach einem der vorhergehenden Ansprüche, **dadurch gekennzeichnet, dass** das Verbindungselement (10) eine im Querschnitt Z-förmige Gestalt aufweist.

8. Schutzeinrichtung nach einem der vorhergehenden Ansprüche, **dadurch gekennzeichnet, dass** das Kastenprofil (4) das Verbindungselement (10) im montierten Zustand mit mindestens einem unteren Abschnitt (45) umgreift, um die formschlüssige Anordnung des Verbindungselements (10) in dem Kastenprofil (4) bereitzustellen.

9. Schutzeinrichtung nach einem der vorhergehenden Ansprüche, **dadurch gekennzeichnet, dass** zwischen dem Verbindungselement (10) und dem Kastenprofil (4) im montierten Zustand zusätzlich eine kraftschlüssige Verbindung besteht.

10. Schutzeinrichtung nach einem der vorhergehenden Ansprüche, **dadurch gekennzeichnet, dass** die Verbindung zwischen dem Kastenprofil (4) und dem Verbindungselement (10) dafür vorgesehen und eingerichtet ist, durch eine infolge eines Aufpralls eines Gegenstands auf die Schutzeinrichtung einwirkende Kraft gelöst zu werden.

11. Schutzeinrichtung nach einem der vorhergehenden Ansprüche, **dadurch gekennzeichnet, dass** das Verbindungselement (10) zur Befestigung am Pfosten (1) mindestens einen Durchbruch (7) aufweist, über den das Verbindungselement mit dem Pfosten (1) verschraubbar ist.

12. Schutzeinrichtung nach Anspruch 11, **dadurch gekennzeichnet, dass** der Durchbrurch (7) als Langloch ausgebildet ist.

13. Schutzeinrichtung nach einem der vorhergehenden Ansprüche, **dadurch gekennzeichnet, dass** das Distanzelement (5) einen Befestigungsbereich mit Durchbrüchen (7, 8) aufweist, in dem es mittels mindestens eines Befestigungselements (6) mit dem Pfosten (1) verbunden ist, wobei das Befestigungselement (6) dazu durch einen der in dem Befestigungsbereich angeordneten Durchbrüche (7) hindurch greift, und wobei die Anzahl der Durchbrüche (7, 8) im Befestigungsbereich größer ist als die Anzahl der Befestigungselemente (6), die durch die Durchbrüche (7) hindurch greifen.

14. Schutzeinrichtung nach einem der vorhergehenden Ansprüche, **dadurch gekennzeichnet, dass** die Gesamthöhe der Schutzeinrichtung, gemessen von der Oberfläche des Untergrunds (2) bis zur Oberkante des Kastenprofils (4) oder des Pfostens (1), größer als 80 cm und kleiner oder gleich 90 cm ist.

15. Schutzeinrichtung nach Anspruch 14, **dadurch gekennzeichnet, dass** die Gesamthöhe der Schutzeinrichtung, gemessen von der Oberfläche des Untergrunds (2) bis zur Oberkante des Kastenprofils (4) oder des Pfostens (1), größer als 85 cm und kleiner oder gleich 90 cm ist.

16. Schutzeinrichtung nach einem der vorangehenden Ansprüche, **dadurch gekennzeichnet, dass** das Kastenprofil (4) oberhalb des Leitelements (3) an dem Pfosten (1) angeordnet ist.

17. Schutzeinrichtung nach einem der vorhergehenden Ansprüche, **dadurch gekennzeichnet, dass** das Kastenprofil (4) derart an einem oberen Bereich des Pfostens (1) angeordnet ist, dass es die Oberkante des Pfostens (1) überdeckt.

18. Schutzeinrichtung nach einem der vorhergehenden Ansprüche, **dadurch gekennzeichnet, dass** das Kastenprofil (4) und/oder das Leitelement (3) aus mindestens zwei Segmenten (30, 40; 31, 42) bestehen, wobei jedes Segment (30, 40; 31, 42) an seinem ersten Ende einen ersten Verbindungsteilbereich (41) und an seinem zweiten Ende einen zweiten Verbindungsteilbereich aufweist und die beiden Segmente (30, 40; 31, 42) durch die beiden Verbindungsteilbereiche miteinander verbunden sind.

19. Schutzeinrichtung nach Anspruch 18, **dadurch gekennzeichnet, dass** jedes Segment (30, 40; 31, 42) an seinem ersten Verbindungsteilbereich (41) einen geringeren Querschnitt aufweist als an seinem zweiten Verbindungsteilbereich.

20. Schutzeinrichtung nach Anspruch 18 oder 19, **dadurch gekennzeichnet, dass** die Verbindungsteilbereiche Durchbrüche (7, 8) aufweisen, die bei einer Kombination der Verbindungsteilbereiche zweier Segmente (30, 40; 31, 42) zu einem Verbindungsbereich (32) miteinander fluchten.

21. Schutzeinrichtung nach Anspruch 20, **dadurch gekennzeichnet, dass** die Segmente (40, 42) des Kastenprofils (4) und/oder die Segmente (30, 31) des Leitelements (3) mittels mindestens eines Befestigungselements (6) miteinander verbunden sind, wobei das Befestigungselement (6) zum Fixieren zweier Segmente aneinander durch einen der in dem Verbindungsbereich (32) angeordneten Durchbrüche (7) hindurch greift, und wobei die Anzahl der Durchbrüche (7, 8) im Verbindungsbereich (32) zweier Segmente (30, 40; 31, 42) größer ist als die Anzahl der Befestigungselemente (6), die durch die Durchbrüche (7) hindurch greifen.

22. Schutzeinrichtung nach einem der vorhergehenden Ansprüche, **dadurch gekennzeichnet, dass** das Distanzelement (5) mindestens ein Verbindungsmittel aufweist, das zur Verbindung des Distanzelements (5) mit dem Pfosten (1) vor einer Fixierung dieser Verbindung durch mindestens ein Befestigungselement (6) in mindestens ein korrespondierendes Aufnahmemittel des Pfostens (1) einsetzbar ist.

23. Schutzeinrichtung nach einem der vorhergehenden Ansprüche, **dadurch gekennzeichnet, dass** das Distanzelement (5) derart an dem Pfosten (1) angeordnet ist, dass es sich im Wesentlichen zu gleichen Teilen jeweils von einer Vorderseite (V) und von einer der Vorderseite (V) gegenüberliegenden Rückseite (R) des Pfostens (1) weg erstreckt.

24. Schutzeinrichtung nach einem der vorhergehenden Ansprüche, **dadurch gekennzeichnet, dass** das Distanzelement (5) mit zwei Leitelementen (3) verbunden ist, von denen eines auf einer Vorderseite (V) und das andere auf einer der Vorderseite (V) gegenüberliegenden Rückseite (R) des Pfostens (1) angeordnet ist.

25. Schutzeinrichtung nach einem der vorhergehenden Ansprüche, **dadurch gekennzeichnet, dass** sie ein erstes Distanzelement (5) und ein davon separates zweites Distanzelement (5) aufweist, die jeweils mindestens ein Leitelement (3) tragen, wobei das Leitelement (3) an dem ersten Distanzelement (5) an einer Vorderseite (V) des Pfostens (1) und das Leitelement (3) an dem zweiten Distanzelement (5) an einer der Vorderseite (V) gegenüberliegenden Rückseite (R) des Pfostens (1) angeordnet ist.

26. Schutzeinrichtung nach Anspruch 25, **dadurch gekennzeichnet, dass** das erste Distanzelement (5) und das zweite Distanzelement (5) in unterschiedlichen Höhen an dem Pfosten (1) angeordnet sind.

27. Schutzeinrichtung nach einem der vorhergehenden Ansprüche, **dadurch gekennzeichnet, dass** sie ein Aufhaltevermögen zumindest entsprechend der Aufhaltestufe H2, ermittelt nach EN 1317-2, aufweist.

28. Schutzeinrichtung nach einem der vorhergehenden Ansprüche, **dadurch gekennzeichnet, dass** das Distanzelement (5) einen eine Ebene definierenden mittleren flächigen Abschnitt (500) sowie eine obere Krempe (501) und eine untere Krempe (502) aufweist, die sich oberhalb bzw. unterhalb des mittleren flächigen Abschnitts (500) jeweils im Wesentlichen senkrecht zur Ebene des mittleren flächigen Abschnitt (500) entlang dessen Längserstreckungsrichtung erstrecken, wobei in der oberen Krempe (501) und in der unteren Krempe (502) jeweils eine Aussparung (50) vorgesehen ist, die derart dimensioniert ist, dass der Pfosten (1) im montierten Zustand innerhalb der Aussparung (50) aufgenommen ist und im Wesentlichen bündig mit einer Längsseite (54) der oberen Krempe (501) und/oder der unteren Krempe (502) abschließt.

29. Schutzeinrichtung nach Anspruch 28, **dadurch gekennzeichnet, dass** die Aussparung (50) derart dimensioniert ist, dass mindestens eine Seitenfläche (51, 52, 53) und/oder mindestens ein an einer der Seitenflächen (51, 52, 53) ausgebildetes Kontaktelement (505) bei einer Krafteinwirkung auf das Distanzelement (5) in krafteinleitender Weise mit dem Pfosten (1) wechselwirkt.

## Claims

1. Protective device of traffic routes having
- aL least one upright (1) which can be connected to a base (2) on which the protective device is arranged,
- at least one stabilising element formed as a box profile (4) which is connected to the upright (1), and
- at least one guide element (3) which is also connected by means of at least one spacer element (5) to the upright (1),
wherein for the connection of the stabilising element (4) to the upright (1) a connecting element (10) is provided which is on the one hand connected to the upright (1) and on the other hand is arranged in a shape-locking way in the box profile (4), wherein the box profile (4) comprises on its lower side an opening (46) which extends in the longitudinal direction of the box profile (4), the box profile (4) being arranged on the upright (1) in such a way that it covers the upper edges of the upright (1), **characterised in that** the connecting element (10) comprises a plate-like main surface which extends in the assembled state essentially perpendicular to the longitudinal extension direction of the box profile (4).

2. Protective device according to claim 1, **characterised in that** the opening (46) extends over the whole length of the box profile (4).

3. Protective device according to claim 1, **characterised in that** the connecting element (10) is formed in such a way that its main surface (100) can be pivoted during assembly on the box profile (4) from a starting position, in which the main surface (100) extends essentially parallel to the longitudinal extends essentially parallel to the longitudinal extension direction of the box profile (4) and can be brought into the opening (46) of the box profile (4), into an end position, in which the main surface (100) extends essentially perpendicular to the longitudinal extension direction of the box profile (4).

4. Protective device according to one of the preceding claims, **characterised in that** the connecting element (10) comprises at least one lateral edge region (101, 102) which is arranged at an angle to the main surface (100).

5. Protective device according to claim 4, **characterised in that** the angle between the main surface (100) and the at least one edge region (101, 102) is 85° to 95°, in particular 90°, wherein the edge region (101, 102) extends in the assembled protective device in the longitudinal direction of the box profile (4).

6. Protective device according to claim 4 or 5, **characterised in that** the at least one edge region (101, 102) has a smaller width than the main surface (100).

7. Protective device according to one of the preceding claims, **characterised in that** the connecting element (10) has a Z-shaped cross-section.

8. Protective device according to one of the preceding claims, **characterised in that** the box profile (4) engages around the connecting element (10) in the assembled state with at least one lower section (45) in order to allow the shape-locking arrangement of the connecting element (10) in the box profile (4).

9. Protective device according to one of the preceding claims, **characterised in that** a there is also a shape-locking connection between the connecting element (10) and the box profile (4) in the assembled state.

10. Protective device according to one of the preceding claims, **characterised in that** the connection between the box profile (4) and the connecting element (10) is provided and adapted so that it is released by a force acting as a result of the impact of an object on the protective device.

11. Protective device according to one of the preceding claims, **characterised in that** the connecting element (10) comprises at least one opening (7) for fixing to the upright (1), via which the connecting element can be screwed to the upright (1).

12. Protective device according to claim 11, **characterised in that** the opening (7) is formed as an elongated hole.

13. Protective device according to one of the preceding claims, **characterised in that** the spacer element (5) comprises a fixing region with openings (7, 8), in which it is connected by means of at least one fixing element (6) to the upright (1), wherein the fixing element (6) engages through one of the openings (7) arranged in the fixing region and wherein the number of openings (7, 8) is greater in the fixing region than the number of fixing elements (6) which engage through the openings (7).

14. Protective device according to one of the preceding claims, **characterised in that** the overall height of the protective device measured from the surface of the base (2) to the upper edge of the box profile (4) or of the upright (1) is greater than 80 cm and less than or equal to 90 cm.

15. Protective device according to claim 14, **characterised in that** the overall height of the protective device measured from the surface of the base (2) to the upper edge of the box profile (4) or of the upright (1) is greater than 85 cm and less than or equal to 90 cm.

16. Protective device according to one of the preceding claims, **characterised in that** the box profile (4) is arranged above the guide element (3) on the upright (1).

17. Protective device according to one of the preceding claims, **characterised in that** the box profile (4) is arranged on an upper region of the upright (1) in such a way that it overlaps the upper edge of the upright (1).

18. Protective device according to one of the preceding claims, **characterised in that** the box profile (4) and / or the guide element (3) consist(s) of at least two segments (30, 40; 31, 42), wherein each segment (30, 40; 31, 42) comprises at its first end a first partial connecting region (41) and at its second end a second partial connecting region and the two segments (30, 40; 31, 42) are interconnected by the two partial connecting regions.

19. Protective device according to claim 18, **characterised in that** each segment (30, 40; 31, 42) has a smaller cross-section on its first partial connecting region (41) than on its second partial connecting region.

20. Protective device according to claim 18 or 19, **characterised in that** the partial connecting regions comprise openings (7, 8) which are aligned with each other in the case of a combination of the partial connecting areas of two segments (30, 40; 31, 42) to form one connecting area (32).

21. Protective device according to claim 20, **characterised in that** the segments (40, 42) of the box profile (4) and / or the segments (30, 31) of the guide element (3) are interconnected by means of at least one fixing element (6), wherein the fixing element (6) engages for the fixing of two segments to each other through one of the openings (7) arranged in the connecting region (32) and wherein the number of openings (7, 8) in the connecting region (32) of two segments (30, 40; 31, 42) is greater than the number of fixing elements (6) which engage through the openings (7).

22. Protective device according to one of the preceding claims, **characterised in that** the spacer element (5) comprises at least one set of connecting means which can be inserted into at least one corresponding set of receiving means of the post (1) for the connection of the spacer element (5) to the upright (1) before fixing of this connection by at least one fixing element (6).

23. Protective device according to one of the preceding claims, **characterised in that** the spacer element (5) is arranged on the upright (1) in such a way that it extends essentially in equal proportions from a front side (V) and from a rear side (R) of the upright (1) lying opposite the front side (V).

24. Protective device according to one of the preceding claims, **characterised in that** the spacer element (5) is connected to two guide elements (3), one of which is arranged on a front side (V) and the other on a rear side (R) of the upright (1) lying opposite the front side (V).

25. Protective device according to one of the preceding claims, **characterised in that** it comprises a first spacer element (5) and a second spacer element (5) separate from this, which spacing elements each comprise at least one guide element (3), wherein the guide element (3) is arranged on the first spacer element (5) on a front side (V) of the upright (1) and the guide element (3) is arranged on the second spacer element (5) on a rear side (R) of the upright (1) lying opposite the front side (V).

26. Protective device according to claim 25, **characterised in that** the first spacer element (5) and the second spacer element (5) are arranged at different heights on the upright (1).

27. Protective device according to one of the preceding claims, **characterised in that** it has a containment capacity at least corresponding to the containment class H2 determined according to EN 1317-2.

28. Protective device according to one of the preceding claims, **characterised in that** the spacer element (5) comprises a middle flat section (500) defining a plane and also an upper flap (501) and a lower flap (502) which extend above / below the middle flat section (500) in each case essentially perpendicular to the plane of the middle flat section (500) in its longitudinal extension direction, wherein a recess (50) is provided in the upper flap (501) and in the lower flap (502) which is dimensioned so that the upright (1) in the assembled state is accommodated within the recess (50) and ends essentially flush with a longitudinal side (54) of the upper flap (501) and / or the lower flap (502).

29. Protective device according to claim 28, **characterised in that** the recess (50) is dimensioned so that at least one side area (51, 52, 53) and / or at least one contact element (505) formed on one of the side areas (51, 52, 53) interacts with the upright (1) in a force-introducing way if a force is exerted on the spacer element (5).

## Revendications

1. Dispositif de protection sur voies de circulation avec
- au moins un poteau (1) qui peut être relié à une base (2), sur laquelle est disposé le dispositif de protection,
- au moins un élément de stabilisation réalisé comme un profilé en caisson (4) qui est relié au poteau (1), et
- au moins un élément directeur (3) qui est également relié au moyen d'au moins un élément d'écartement (5) au poteau (1),
- un élément de liaison (10), qui est relié d'une part au poteau (1) et est disposé d'autre part par engagement de forme dans le profilé en caisson (4), étant prévu pour la liaison de l'élément de stabilisation (4) au poteau (1),
- le profilé en caisson (4) présentant sur son dessous une ouverture (46) qui s'étend dans le sens longitudinal du profilé en caisson (4), dans lequel le profilé en caisson (4) loge sur le poteau (1), de sorte qu'il recouvre les arêtes supérieures du poteau (1), **caractérisé en ce que** l'élément de liaison (10) présente une surface principale (100) en forme de plaque qui s'étend à l'état monté essentiellement perpendiculairement au sens de développement longitudinal du profilé en caisson (4).

2. Dispositif de protection selon la revendication 1, **caractérisé en ce que** l'ouverture (46) est réalisée sur toute la longueur du profilé en caisson (4).

3. Dispositif de protection selon la revendication 1, **caractérisé en ce que** l'élément de liaison (10) est réalisé de sorte que sa surface principale (100) puisse être pivotée pendant le montage sur le profilé en caisson (4) d'une position de départ, dans laquelle la surface principale (100) s'étend essentiellement parallèlement au sens de développement longitudinal du profilé en caisson (4) et peut être introduite dans l'ouverture (46) du profilé en caisson (4), à une position finale, dans laquelle la surface principale (100) s'étend essentiellement perpendiculairement au sens de développement longitudinal du profilé en caisson (4).

4. Dispositif de protection selon l'une quelconque des revendications précédentes, **caractérisé en ce que** l'élément de liaison (10) présente au moins une zone de bord (101, 102) latérale qui est disposée angulairement sur la surface principale (100).

5. Dispositif de protection selon la revendication 4, **caractérisé en ce que** l'angle entre la surface principale (100) et l'au moins une zone de bord (101, 102) est compris entre 85 et 95°, en particulier 90°, la zone de bord (101, 102) s'étendant dans le dispositif de protection à l'état de montage final dans le sens longitudinal du profilé en caisson (4).

6. Dispositif de protection selon la revendication 4 ou 5, **caractérisé en ce que** l'au moins une zone de bord (101, 102) présente une largeur plus faible que la surface principale (100).

7. Dispositif de protection selon l'une quelconque des revendications précédentes, **caractérisé en ce que** l'élément de liaison (10) présente une forme de section transversale en Z.

8. Dispositif de protection selon l'une quelconque des revendications précédentes, **caractérisé en ce que** le profilé en caisson (4) entoure l'élément de liaison (10) à l'état monté avec au moins une partie (45) inférieure afin de réaliser la disposition à complémentarité de forme de l'élément de liaison (10) dans le profilé en caisson (4).

9. Dispositif de protection selon l'une quelconque des revendications précédentes, **caractérisé en ce qu'**une liaison à force existe en outre entre l'élément de liaison (10) et le profilé en caisson (4) à l'état monté.

10. Dispositif de protection selon l'une quelconque des revendications précédentes, **caractérisé en ce que** la liaison entre le profilé en caisson (4) et l'élément de liaison (10) est prévue et installée afin d'être desserrée par une force agissant à la suite d'un impact d'un objet sur le dispositif de protection.

11. Dispositif de protection selon l'une quelconque des revendications précédentes, **caractérisé en ce que** l'élément de liaison (10) présente pour la fixation sur le poteau (1) au moins un percement (7), par lequel l'élément de liaison peut être vissé au poteau (1).

12. Dispositif de protection selon la revendication 11, **caractérisé en ce que** le percement (7) est réalisé comme un trou oblong.

13. Dispositif de protection selon l'une quelconque des revendications précédentes, **caractérisé en ce que** l'élément d'écartement (5) présente une zone de fixation avec des percements (7, 8), dans laquelle il est relié au moyen d'au moins un élément de fixation (6) au poteau (1), dans lequel l'élément de fixation (6) traverse à cet effet l'un des percements (7) disposés dans la zone de fixation et dans lequel le nombre de percements (7, 8) dans la zone de fixation est supérieur au nombre d'éléments de fixation (6) qui traversent les percements (7).

14. Dispositif de protection selon l'une quelconque des revendications précédentes, **caractérisé en ce que** la hauteur totale du dispositif de protection mesurée depuis la surface du support (2) jusqu'à l'arête supérieure du profilé en caisson (4) ou du poteau (1), est supérieure à 80 cm et inférieure ou égale à 90 cm.

15. Dispositif de protection selon la revendication 14, **caractérisé en ce que** la hauteur totale du dispositif de protection mesurée depuis la surface du support (2) jusqu'à l'arête supérieure du profilé en caisson (4) ou du poteau (1) est supérieure à 85 cm et inférieure ou égale à 90 cm.

16. Dispositif de protection selon l'une quelconque des revendications précédentes, **caractérisé en ce que** le profilé en caisson (4) est disposé au-dessus de l'élément directeur (3) sur le poteau (1).

17. Dispositif de protection selon l'une quelconque des revendications précédentes, **caractérisé en ce que** le profilé en caisson (4) est disposé sur une zone supérieure du poteau (1) de sorte qu'il recouvre l'arête supérieure du poteau (1).

18. Dispositif de protection selon l'une quelconque des revendications précédentes, **caractérisé en ce que** le profilé en caisson (4) et/ou l'élément directeur (3) se composent d'au moins deux segments (30, 40 ; 31, 42), dans lequel chaque segment (30, 40 ; 31, 42) présente sur sa première extrémité une première zone partielle de liaison (41) et sur sa seconde extrémité une seconde zone partielle de liaison et les deux segments (30, 40 ; 31, 42) sont reliés entre eux par les deux zones partielles de liaison.

19. Dispositif de protection selon la revendication 18, **caractérisé en ce que** chaque segment (30, 40 ; 31, 42) présente sur sa première zone partielle de liaison (41) une section transversale plus petite que sur sa seconde zone partielle de liaison.

20. Dispositif de protection selon la revendication 18 ou 19, **caractérisé en ce que** les zones partielles de liaison présentent des percements (7, 8) qui s'alignent lors d'une combinaison des zones partielles de liaison de deux segments (30, 40 ; 31, 42) en une zone de liaison (32).

21. Dispositif de protection selon la revendication 20, **caractérisé en ce que** les segments (40, 42) du profilé en caisson (4) et/ou les segments (30, 31) de l'élément directeur (3) sont reliés entre eux au moyen d'au moins un élément de fixation (6), dans lequel l'élément de fixation (6) traverse pour la fixation de deux segments l'un sur l'autre l'un des percements (7) disposés dans la zone de liaison (32), et dans lequel le nombre de percements (7, 8) dans la zone de liaison (32) de deux segments (30, 40 ; 31, 42) est supérieur au nombre d'éléments de fixation (6) qui traversent les percements (7).

22. Dispositif de protection selon l'une quelconque des revendications précédentes, **caractérisé en ce que** l'élément d'écartement (5) présente au moins un moyen de liaison qui peut être inséré pour la liaison de l'élément d'écartement (5) avec le poteau (1) avant une fixation de cette liaison par au moins un élément de fixation (6) dans au moins un moyen de réception correspondant du poteau (1).

23. Dispositif de protection selon l'une quelconque des revendications précédentes, **caractérisé en ce que** l'élément d'écartement (5) est disposé sur le poteau (1) de sorte qu'il s'étende essentiellement à parts égales respectivement à partir d'un coté avant (V) et d'un côté arrière (R) opposé au côté avant (V) du poteau (1).

24. Dispositif de protection selon l'une quelconque des revendications précédentes, **caractérisé en ce que** l'élément d'écartement (5) est relié à deux éléments directeurs (3), dont l'un est disposé sur un côté avant (V) et l'autre sur un côté arrière (R) opposé au côté avant (V) du poteau (1).

25. Dispositif de protection selon l'une quelconque des revendications précédentes, **caractérisé en ce qu'**il présente un premier élément d'écartement (5) et un second élément d'écartement (5) séparé qui portent respectivement au moins un élément directeur (3), dans lequel l'élément directeur (3) est disposé sur le premier élément d'écartement (5) sur un côté avant (V) du poteau (1) et l'élément directeur (3) sur le second élément d'écartement (5) sur un côté arrière (R) opposé au côté avant (V) du poteau (1).

26. Dispositif de protection selon la revendication 25, **caractérisé en ce que** le premier élément d'écartement (5) et le second élément d'écartement (5) sont disposés à des hauteurs différentes sur le poteau (1).

27. Dispositif de protection selon l'une quelconque des revendications précédentes, **caractérisé en ce qu'**il présente une capacité de retenue au moins selon le niveau de retenue H2, calculée selon EN 1317-2.

28. Dispositif de protection selon l'une quelconque des revendications précédentes, **caractérisé en ce que** l'élément d'écartement (5) présente une partie (500) plane médiane définissant un plan ainsi qu'un rebord (501) supérieur et un rebord (502) inférieur, qui s'étendent au-dessus ou au-dessous de la partie (500) plane médiane respectivement essentiellement perpendiculairement au plan de la partie (500) plane médiane le long de son sens de développement longitudinal, dans lequel dans le rebord (501) supérieur et dans le rebord (502) inférieur est prévu respectivement un évidement (50) qui est dimensionné de sorte que le poteau (1) soit reçu à l'état monté à l'intérieur de l'évidement (50) et se termine essentiellement à fleur d'un côté longitudinal (54) du rebord (501) supérieur et/ou du rebord (502) inférieur.

29. Dispositif de protection selon la revendication 28, **caractérisé en ce que** l'évidement (50) est dimensionné de sorte qu'au moins une surface latérale (51, 52, 53) et/ou au moins un élément de contact (505) réalisé sur l'une des surfaces latérales (51, 52, 53) se trouve en interaction avec le poteau (1) lorsqu'une force agit sur l'élément d'écartement (5) d'une manière introduisant la force.
